# FASCICULE DE BREVET EUROPEEN

(11) **EP 3 797 650 B1**
(45) Date de publication et mention de la délivrance du brevet: **30.08.2023**
(21) Numéro de dépôt: 20198209.7
(22) Date de dépôt: 24.09.2020
(51) Int. Cl.: A47D 11/00, A47B 88/413, A47B 83/00, A47B 87/00

(54) **MOBILIER DE RANGEMENT AVEC ÉLÉMENT DE RANGEMENT ET METHODE D'UTILISATION**
MÖBELSTÜCK ZUM VERSTAUEN MIT ORDNUNGSELEMENT, UND VERWENDUNGSMETHODE
STORAGE FURNITURE WITH STORAGE ELEMENT AND METHOD OF USE

(30) Priorité: 27.09.2019 FR 1910686
(43) Date de publication de la demande: 31.03.2021
(73) Titulaire: de Bernardi, Paul, 1180 Rolle (CH)
(72) Inventeur: de Bernardi, Paul, 1180 Rolle (CH)
(74) Mandataire: Weihs, Bruno Konrad

(56) Documents cités:
- WO-A2-2009/144587
- DE-A1- 2 653 249
- DE-U1-202013 006 941
- US-A- 5 038 426

## Description

### Domaine technique

L'invention concerne un mobilier de rangement.

Elle concerne plus précisément un mobilier de rangement comprenant un élément de rangement configuré pour ramasser un objet disposé sur le sol sans que l'utilisateur n'ait à se baisser.

### Art antérieur

Des meubles de rangement comprenant un ou plusieurs tiroirs solidaires du meuble et permettant le stockage d'objet sont connus. Le rangement d'objet dans de tels tiroir implique le ramassage des objets à ranger et leur placement dans le tiroir.

Cependant, si les objets sont disposés sur le sol, le ramassage et le rangement de ces objets peut s'avérer fastidieux, physiquement difficile voire impossible pour la personne effectuant cette tâche. Pour un enfant notamment, cette tâche peut s'avérer ennuyeuse et physiquement épuisante, particulièrement pour les muscles du dos lorsque l'enfant se baisse à plusieurs reprises pour ramasser les objets à ranger. Pour une personne en situation de handicap, cette activité peut être compliquée à réaliser ou impossible selon les limitations physiques imposées par son handicap. Cette personne pourrait par exemple être dans l'incapacité d'atteindre le sol en se baissant ou cette action lui demanderait trop d'énergie et ne pourrait être réalisée à plusieurs reprises sous peine d'entrainer une fatigue excessive ou des blessures.

Il existe donc un besoin de permettre le rangement d'objets au sol en évitant les problèmes mentionnés précédemment.

La publication DE 20 2013 006941 U1 divulgue un tiroir de rangement, dans lequel deux parois latérales opposées du tiroir reposent sur des roues. Ces roues permettent de déplacer le tiroir pour le positionner par exemple sous un lit. En raison de la présence de roues, les bords des deux parois latérales ne reposent pas sur le sol, et donc le tiroir est surélevé par rapport au sol.

La présente invention permet de remédier aux problèmes mentionnés dans le chapitre précèdent et concerne un mobilier de rangement. L'invention concerne également une méthode d'utilisation d'un tel mobilier de rangement.

D'autres caractéristiques avantageuses de l'invention sont indiquées dans les revendications dépendantes.

### Résumé de l'invention

L'invention concerne un mobilier de rangement comprenant une base de stockage comprenant deux premières parois latérales opposées, une première paroi arrière, une première paroi supérieure définissant le dessus de la base et une ouverture arrangée sur l'avant de la base, la base de stockage étant configurée pour être déposée sur un sol sur des bords des deux premières parois latérales opposées. Le mobilier de rangement comprend en outre un élément de rangement mobile et dimensionné pour être reçu dans l'ouverture arrangée sur la base de stockage, l'élément de rangement étant constitué de deux deuxièmes parois latérales opposées, une deuxième paroi arrière, la deuxième paroi arrière comprenant ainsi deux côtés connectés aux deux deuxièmes parois latérales et formant ainsi un espace délimité par les deux deuxièmes parois latérales et la deuxième paroi arrière, l'élément de rangement étant configuré pour que des bords de la deuxième paroi arrière et des deux deuxièmes parois latérales opposées reposent en substance sur le sol et puissent glisser à l'intérieur de la base de stockage de telle manière que la deuxième paroi arrière vienne se positionner à l'opposé de la première paroi arrière, l'espace étant vide jusqu'au sol.

Selon l'invention, la base de stockage est configurée pour être déposée sur le sol sur un bord de la première paroi arrière.

Selon encore un mode de réalisation préféré, l'élément de rangement est configuré en outre pour ramasser au moins un objet posé sur le sol par déplacement de l'élément de rangement sur le sol en direction de l'objet, l'objet étant capté dans l'espace et déplacé jusqu'à la base de stockage par déplacement de l'élément de rangement.

Selon encore un mode de réalisation préféré, la largeur de l'élément de rangement est plus petite que la largeur de l'ouverture arrangée sur la base de stockage.

Selon encore un mode de réalisation préféré, la base de stockage comprend un mécanisme de blocage configuré pour sécuriser l'élément de rangement lorsqu'il se trouve dans la base de stockage.

L'invention concerne en outre une méthode d'utilisation d'un mobilier de rangement comme décrit ci-dessus, comprenant les étapes de :
i. déplacer l'élément de rangement (6) en le glissant sur le sol vers un objet à ramasser et disposé sur le sol ;
ii. déplacer horizontalement l'élément de rangement en direction de l'objet afin de capter l'objet ;
iii. déplacer l'élément de rangement en direction de la base de stockage et insérer l'élément de rangement dans l'ouverture arrangée sur la base de stockage.

Selon encore un mode de réalisation préféré, les étapes i et ii peuvent être répétées si d'autres objets sont à ramasser.

Selon encore un mode de réalisation préféré, la première étape de la méthode est de retirer l'élément de rangement de l'ouverture arrangée sur la base de stockage.

### Brève description des figures

D'autre caractéristiques et avantages de la présente invention apparaitront plus clairement à la lecture de la description détaillée qui découle des modes de réalisation de l'invention donnés à titre d'exemples nullement limitatifs et illustrés par les dessins annexés dans lesquels :
[Fig. 1] représente une vue de face de la base de stockage selon l'invention ;
[Fig. 2] illustre une vue de côté de l'élément de rangement ne faisant pas partie de l'invention ;
[Fig. 3] contient une vue de face du mobilier de rangement selon l'invention, lorsque l'élément de rangement est inséré dans la base de stockage ;
[Fig. 4] représente une vue une vue de côté de l'élément de rangement ne faisant pas partie de l'invention ;
[Fig. 5a] représente une vue de l'élément de rangement selon une variante ne faisant pas partie de l'invention ;
[Fig. 5b] représente une vue de l'élément de rangement selon une variante différente de l'invention ;
[Fig. 6] représente une vue du mobilier de rangement selon une variante de l'invention ;
[Fig. 7] représente une vue du mobilier de rangement ne faisant pas partie de l'invention ;
[Fig. 8] représente une vue du mobilier de rangement ne faisant pas partie de l'invention ;
[Fig. 9] représente les étapes d'utilisation du mobilier de rangement selon l'invention ;
[Fig. 10] représente les étapes d'utilisation du mobilier de rangement selon une variante de l'invention ; et
[Fig. 11] représente les étapes d'utilisation du mobilier de rangement selon une variante différente de l'invention.

### Description détaillée de modes de réalisation de l'invention

L'invention propose un mobilier de rangement configuré pour ramasser des objets disposés sur le sol sans que la personne n'ait à se baisser pour les ramasser.

Ce mobilier de rangement comprend une base de stockage (1) destiné à stocker les objets ramassés ainsi qu'un élément de rangement (6) mobile configuré pour le ramassage d'un ou plusieurs objets disposés sur le sol et leur déplacement jusqu'à la base de stockage (1).

La figure 1 illustre la base de stockage (1) selon l'invention. La base de stockage (1) comprend deux premières parois latérales opposées (2a, 2b) définissant les bords latéraux de la base (1), une première paroi arrière (3) définissant le bord arrière de la base (1), une première paroi supérieure (4) définissant le bord supérieur de la base (1) et une ouverture (5) arrangée sur l'avant de la base (1).

La base de stockage (1) est configurée pour être déposée sur un sol sur des bords des deux premières parois latérales opposées (2a, 2b).

La base de stockage (1) peut être configurée pour être déposée sur le sol sur un bord de la première paroi arrière (3).

L'ouverture (5) peut correspondre à l'entier de l'avant de la base de stockage (1). La base de stockage (1) peut également comprendre une première paroi avant définissant l'avant de la base (1) et dans laquelle l'ouverture (5) est arrangée.

La figure 2 illustre l'élément de rangement (6) selon l'invention. L'élément de rangement (6) est mobile et dimensionné pour être reçu dans l'ouverture (5) arrangée sur la base de stockage (1).

L'élément de rangement (6) est constitué de deux deuxième parois latérales opposées (7a, 7b) définissant les bords latéraux de l'élément (6), une deuxième paroi arrière (8) définissant l'arrière de l'élément (6).

La deuxième paroi arrière (8) comprend ainsi deux côtés connectés aux deux deuxièmes parois latérales (7a, 7b) et forme un espace (10) délimité par les deux deuxièmes parois latérales (7a, 7b) et la deuxième paroi arrière (8).

L'élément de rangement est en outre configuré pour que des bords de la deuxième paroi arrière (8) et les deux deuxièmes parois inférieure latérales opposées (7a, 7b) reposent en substance sur le sol et puisse glisser à l'intérieur de la base de stockage (1) de telle manière que la deuxième paroi arrière (8) vienne se positionner à l'opposé de la première paroi arrière (3).

L'élément de rangement est en outre configuré pour ramasser au moins un objet posé sur le sol par déplacement de l'élément de rangement (6) sur le sol en direction de l'objet, l'objet étant capté dans l'espace (10) et déplacé jusqu'à la base de stockage (1) par déplacement de l'élément de rangement (6).

L'élément de rangement (6) ne faisant pas partie de l'invention peut comprendre une deuxième paroi inférieure (9a) définissant le fond de l'élément (6) comme illustré à la figure 2.

La deuxième paroi inférieure (9a) peut être connectée aux deux deuxièmes parois latérales (7a, 7b).

En outre, la deuxième paroi inférieure (9a) peut être connectée à la deuxième paroi arrière (8).

Ainsi, la deuxième paroi inférieure (9a) comprend ainsi trois côtés connectés aux deux deuxièmes parois latérales (7a, 7b) et à la deuxième paroi arrière (8) et comporte ainsi un 4ème côté sans parois.

L'élément de rangement (6) est configuré pour que la deuxième paroi inférieure (9a) repose en substance sur le sol et puisse glisser à l'intérieur de la base de stockage (1) de telle manière que la deuxième paroi arrière (8) vienne se positionner à l'opposé de la première paroi arrière (3).

L'élément de rangement (6) est en outre configuré pour ramasser au moins un objet posé sur le sol par déplacement de l'élément de rangement (6) sur le sol en direction de l'objet, l'objet étant capté dans l'espace (10).

La figure 3 illustre le mobilier de rangement lorsque l'élément de rangement (6) et la base de stockage (1) se trouve dans une position fermée. L'élément de rangement (6) est inséré dans l'ouverture (5) arrangé sur la base de stockage (1) et permet le stockage de l'objet ou des objets ramassés par l'élément de rangement (6) dans la base de stockage (1).

Lorsque l'élément de rangement (6) est inséré dans la base de stockage (1), la deuxième paroi arrière (8) de l'élément de rangement (6) peut fermer en partie ou totalement l'ouverture (5) arrangée sur l'avant de la base de stockage (1).

La base de stockage (1) peut en outre comprendre un mécanisme de blocage configuré pour sécuriser l'élément de rangement (6) dans la base de stockage (1) en position fermée. Ceci peut être effectué par des aimants, un système de blocage à ressort, à rouleau ou à lame, de tiges (en métal, en plastique, en bois ou autre), ou tout autre élément permettant de sécuriser l'élément de rangement (6) dans la base de stockage (1) en position fermée.

Le mobilier de rangement peut être composé de bois, de plastique, de métal ou tout autre matériau permettant la construction du mobilier de rangement selon l'invention.

Dans un exemple ne faisant pas partie de l'invention tel qu'illustré à la figure 4, l'élément de rangement (6) comprend également une deuxième paroi supérieure (9b) définissant le bord supérieur de l'élément de rangement (6).

Le déplacement de l'élément de rangement (6) peut se faire par glissement de la deuxième paroi inférieure directement sur le sol. Il est a noté que la deuxième paroi inférieure peut aussi comprendre des moyens permettant de réduire les forces de frottement entre le sol et ladite paroi. Ces moyens peuvent comprendre au moins une roue ou des patins en plastique, téflon, bois ou tout autre matériau permettant de réduire les forces de frottement entre le sol et ladite paroi.

La largeur (h) de l'élément de rangement peut être plus petite que la largeur (H) de l'ouverture (5) arrangée sur la base de stockage (1) afin de permettre son insertion dans la base de stockage (1).

Les deuxièmes parois latérales (7a, 7b) et la deuxième paroi arrière (8) de l'élément de rangement (6) peuvent permettre de maintenir le ou les objets ramassés dans l'élément de rangement (6) lors du déplacement de cet élément (6).

Les deuxièmes parois latérale (7a, 7b) peuvent être de géométrie triangulaire permettant de donner à l'élément de rangement (6) une forme spécifique tel qu'une une ramassoire ou un godet de machine de chantier par exemple.

Les deuxièmes parois latérales (7a, 7b) peuvent également être de géométrie carrée rectangulaire, arrondie, ou de toutes autres formes permettant de maintenir le ou les objets ramassés dans l'espace (10) de l'élément de rangement (6) lors du déplacement dudit élément (6).

Les deuxième parois latérales (7a, 7b) peuvent être arrangées de manière à former chacune sensiblement un angle de 90° par rapport à la deuxième paroi arrière (8).

La figure 5b illustre l'élément de rangement (6) selon une variante de l'invention dans laquelle les deuxième parois latérales (7a, 7b) peuvent être arrangées de manière à former chacune sensiblement un angle supérieur à 90° par rapport à la deuxième paroi arrière (8).

Les deuxième parois latérales (7a, 7b) peuvent être arrangées de manière à former chacune sensiblement un angle inférieur à 90° par rapport à la deuxième paroi arrière (8).

Les deuxième parois latérales (7a, 7b) peuvent en outre être connectées à la deuxième paroi arrière (8) de façon mobile afin que les angles des deuxième parois latérales (7a, 7b) par rapport à la paroi arrière (8) puissent être modifiés.

Lorsque les deuxièmes parois latérales (7a, 7b) sont connectées de façon mobile à la deuxième paroi arrière (8), la largeur (h) de l'élément de rangement peut être plus petite que la largeur (H) de l'ouverture (5) arrangée sur la base de stockage (1) afin de permettre l'insertion de l'élément de rangement dans la base de stockage (1).

Lorsque les deuxièmes parois latérales (7a, 7b) sont connectées de façon mobile à la deuxième paroi arrière (8), les angles des deuxièmes parois latérales (7a, 7b) par rapport à la paroi arrière (8) peuvent être modifiés de façon à ce que la largeur (h) de l'élément de rangement soit plus petite que la largeur (H) de l'ouverture (5) arrangée sur la base de stockage (1) afin de permettre l'insertion de l'élément de rangement dans la base de stockage (1).

Comme illustré à la figure 6, le mobilier de rangement peut être configuré et dimensionné pour que son utilisation soit rendue possible pour des enfants de tout âge dans le rangement de jouets disposés sur le sol.

La deuxième paroi arrière (8) de l'élément de rangement (6) peut comprendre au moins une poignée, une barre transversale, une cavité ou tout autre moyen permettant à un utilisateur de manier l'élément de rangement (6) plus facilement.

Comme illustré à la figure 7 qui ne fait pas partie de l'invention, un manche (11), peut également être arrangé sur la deuxième paroi arrière de l'élément de rangement (6) afin de faciliter le maniement de l'élément de rangement par une personne, à la manière d'un balai ou d'une pelle par exemple.

Le manche (11) peut être de longueur fixe, ou de longueur variable via un mécanisme télescopique afin de permettre le maniement de l'élément de rangement (6) par des personnes de différentes tailles.

Le manche (11) peut être également arrangé de manière amovible sur l'élément de rangement (6).

La deuxième paroi arrière (8) de l'élément de rangement (6) peut comprendre des moyens permettant son attachement à un fauteuil roulant ou tout autre dispositif d'aide technique à la mobilité destiné à une personne en situation de handicap et nécessitant de tels moyens d'assistance. Ceci permet de sécuriser l'élément de rangement (6) au dispositif d'aide à la mobilité et faciliter le rangement d'objets sur le sol pour une personne en situation de handicap.

Ces moyens d'attachement à un fauteuil roulant ou tout autre aide technique à la mobilité peuvent comprendre des crochets, un système de fixation par pince ou tout autre dispositif de fixation apte à attacher l'élément de rangement (6) à un dispositif d'aide technique à la mobilité.

Ces moyens d'attachement permettent en dehors du cadre de l'invention d'attacher l'élément de rangement (6) à un dispositif d'aide technique à la mobilité de manière amovible.

Comme illustré à la figure 8 qui ne fait pas partie de l'invention, la deuxième paroi arrière (8) de l'élément de rangement (6) peut en outre comprendre des moyens de fixation à un jouet pour enfant, par exemple un véhicule à pédales, une trottinette, un tricycle ou autre jouet permettant de faciliter le rangement d'objets posés sur le sol et de rendre cette tâche moins fastidieuse et plus ludique pour l'enfant.

Ces moyens d'attachement à un jouet pour enfant peuvent comprendre des crochets, un système de fixation par pince ou tout autre dispositif de fixation apte à attacher l'élément de rangement (6) à un jouet pour enfant.

Ces moyens d'attachement permettent en dehors du cadre de l'invention d'attacher l'élément de rangement (6) un jouet pour enfant de manière amovible.

Dans une autre variante ne faisant pas partie de l'invention, le mobilier de rangement est robotisé afin de réaliser le rangement des objets disposés sur le sol de manière autonome sans intervention d'un être humain.

La base de stockage (1) peut servir de station fixe permettant d'accueillir l'élément de rangement (6). La base de stockage peut aussi être configurée comme base de recharge pour l'élément de rangement (6).

En dehors du cadre de l'invention, l'élément de rangement (6) peut comprendre des moyens de déplacement, par exemple des roues, un moteur couplé à une transmission permettant de mettre en mouvement les moyens de déplacement, une batterie permettant de fournir l'énergie nécessaire au moteur, au moins un capteur configuré pour détecter les jouets disposés sur le sol et/ou les obstacles ou murs à éviter.

En dehors du cadre de l'invention, l'élément de rangement (6) peut comprendre en outre un détecteur configuré pour monitorer l'encombrement de l'espace (10) et déclencher le retour de l'élément de rangement (6) à la base de stockage (1) lorsque l'espace (10) ne peut plus contenir d'objets supplémentaires.

En dehors du cadre de l'invention, le mobilier de rangement peut comprendre des dispositifs de localisation arrangés sur la base de stockage (1) et sur l'élément de rangement (6) permettant de localiser dans l'espace la base de stockage et l'élément de rangement et permettant aussi à l'élément de rangement (6) de localiser la base de stockage (1) lorsque l'élément de rangement (6) doit retourner s'insérer dans l'ouverture (5) arrangée sur la base de stockage (1).

Dans cette variante ne faisant pas partie de l'invention, le mobilier de rangement comprend un dispositif de programmation permettant une mise en marche du mobilier à une heure donnée.

Afin de ramasser puis stocker un ou des objets posés sur le sol à l'aide du mobilier de rangement selon l'invention, différentes étapes peuvent être effectuées par un utilisateur.

Si l'élément de rangement se trouve dans l'ouverture (5) arrangée sur la base de stockage (1), l'élément de rangement (6) est premièrement retiré de l'ouverture (5).

Comme représenté à la figure 9, l'élément de rangement (6) est d'abord déplacé sur le sol en direction de l'objet posé sur le sol et à ramasser. Un fois que l'élément de rangement (6) se trouve prêt de l'objet à ramasser, un déplacement horizontal est effectué en direction de l'objet. L'objet est alors capté dans l'espace (10) délimité par les deux deuxièmes parois latérales (7a, 7b) et la deuxième paroi arrière (8). L'élément de rangement (6) est ensuite déplacé vers la base de stockage (1) afin d'être inséré dans l'ouverture (5) arrangée sur la base et permettant donc le rangement de l'objet ou des objet ramassés.

Comme indiqué à la figure 10, si plusieurs objets sont à ramasser, l'élément de rangement (6) est d'abord déplacé sur le sol en direction du premier objet posé sur le sol et à ramasser. Un fois que l'élément de rangement (6) se trouve prêt du premier objet, un déplacement horizontal est effectué en direction du premier l'objet. L'objet est alors capté dans l'espace (10) délimité par les deux deuxièmes parois latérales (7a, 7b) et la deuxième paroi arrière (8).

L'élément de rangement (6) est ensuite déplacé vers un deuxième objet et les étapes décrites ci-dessus sont répétées jusqu'à ce que tous les objets soient captés dans l'espace (10) ou que l'espace (10) ne puisse plus contenir d'objet supplémentaires. L'élément de rangement (6) contenant les objets ramassés est ensuite déplacé vers la base de stockage (1) afin d'être inséré dans l'ouverture (5) arrangée sur la base et permettant donc le rangement des objets ramassés.

Comme indiqué à la figure 11, si l'élément de rangement se trouve dans l'ouverture (5) arrangée sur la base de stockage (1), l'élément de rangement (6) est premièrement retiré de l'ouverture (5) avant que les étapes décrites précédemment soient effectuées.

Lorsque en dehors du cadre de l'invention l'élément de rangement comprend une deuxième paroi inférieure (9a) définissant un fond de l'élément de rangement (6) et connectée aux deux deuxièmes parois latérales (7a, 7b) et la deuxième paroi arrière (8), la deuxième paroi inférieure (9a) s'insère alors entre l'objet et le sol et lorsque l'objet est capté dans l'espace (10) de l'élément de rangement (6). On comprendra que diverses modifications et /ou améliorations évidentes pour l'homme du métier peuvent être apportées aux différents modes de réalisation de l'invention décrits dans la présente description sans sortir du cadre de l'invention défini par les revendications annexées.

L'invention telle que définie par les revendications ne se limite évidemment pas aux exemples illustrés dans cette demande.

## Revendications

1. Un mobilier de rangement comprenant :
une base de stockage (1) comprenant deux premières parois latérales opposées (2a, 2b), une première paroi arrière (3), une première paroi supérieure (4) définissant le dessus de la base et une ouverture (5) arrangée sur l'avant de la base (1), la base de stockage (1) étant configurée pour être déposée sur un sol sur des bords des deux premières parois latérales opposées (2a, 2b) ;
un élément de rangement (6) mobile et dimensionné pour être reçu dans l'ouverture (5) arrangée sur la base de stockage (1), l'élément de rangement (6) étant constitué de deux deuxièmes parois latérales opposées (7a, 7b), une deuxième paroi arrière (8), la deuxième paroi arrière (8) comprenant ainsi deux côtés connectés aux deux deuxièmes parois latérales (7a, 7b) et formant ainsi un espace (10) délimité par les deux deuxièmes parois latérales (7a, 7b) et la deuxième paroi arrière (8), l'élément de rangement (6) étant configuré pour que des bords de la deuxième paroi arrière (8) et des deux deuxièmes parois latérales opposées (7a, 7b) reposent en substance sur le sol et puissent glisser à l'intérieur de la base de stockage (1) de telle manière que la deuxième paroi arrière (8) vienne se positionner à l'opposé de la première paroi arrière (3) , l'espace (10) étant vide jusqu'au sol.

2. Le mobilier de rangement selon la revendication 1, **caractérisé en ce que** la base de stockage (1) est configurée pour être déposée sur le sol sur un bord de la première paroi arrière (3).

3. Le mobilier de rangement selon l'une des revendications précédentes, dans lequel l'élément de rangement (6) est configuré en outre pour ramasser au moins un objet posé sur le sol par déplacement de l'élément de rangement (6) sur le sol en direction de l'objet, l'objet étant capté dans l'espace (10) et déplacé jusqu'à la base de stockage (1) par déplacement de l'élément de rangement (6).

4. Le mobilier de rangement selon l'une des revendications précédentes, **caractérisé en ce que** la largeur (H) de l'élément de rangement (6) est plus petite que la largeur (h) de l'ouverture (5) arrangée sur la base de stockage (1).

5. Le mobilier de rangement selon l'une des revendications précédentes, **caractérisé en ce que** la base de stockage (1) comprend un mécanisme de blocage configuré pour sécuriser l'élément de rangement (6) lorsqu'il se trouve dans la base de stockage (1).

6. Méthode d'utilisation d'un mobilier de rangement selon la revendication 1 comprenant les étapes de :
i. déplacer l'élément de rangement (6) en le glissant sur le sol vers un objet à ramasser et disposé sur le sol ;
ii. déplacer horizontalement l'élément de rangement (6) en direction de l'objet afin de capter l'objet ;
iii. déplacer l'élément de rangement (6) en direction de la base de stockage (1) et insérer l'élément de rangement (6) dans l'ouverture (5) arrangée sur la base de stockage (1).

7. La méthode d'utilisation d'un mobilier de rangement selon la revendication 6, **caractérisé en ce que** les étapes i et ii peuvent être répétées si d'autres objets sont à ramasser.

8. La méthode d'utilisation d'un mobilier de rangement selon l'une des revendications 6 ou 7, **caractérisé en ce que** la première étape de la méthode est de retirer l'élément de rangement (6) de l'ouverture (5) arrangée sur la base de stockage (1).

## Patentansprüche

1. Verstaumöbel, welches umfasst:
ein Lagerbasisteil (1), das zwei erste, einander gegenüberliegende Seitenwände (2a, 2b), eine erste Rückwand (3), eine erste obere Wand (4), welche die Oberseite des Basisteils definiert, und eine an der Vorderseite des Basisteils (1) angeordnete Öffnung (5) umfasst, wobei das Lagerbasisteil (1) dazu ausgebildet ist, auf Rändern der zwei ersten, einander gegenüberliegenden Seitenwände (2a, 2b) auf einen Boden gestellt zu werden;
ein Ordnungselement (6), das beweglich ist und dafür bemessen ist, in der am Lagerbasisteil (1) angeordneten Öffnung (5) aufgenommen zu werden, wobei das Ordnungselement (6) aus zwei zweiten, einander gegenüberliegenden Seitenwänden (7a, 7b) und einer zweiten Rückwand (8) besteht, wobei die zweite Rückwand (8) somit zwei Seiten umfasst, die mit den zwei zweiten Seitenwänden (7a, 7b) verbunden sind und somit einen Raum (10) bildet, der von den zwei zweiten Seitenwänden (7a, 7b) und der zweiten Rückwand (8) begrenzt wird, wobei das Ordnungselement (6) dazu ausgebildet ist, dass Ränder der zweiten Rückwand (8) und der zwei zweiten, einander gegenüberliegenden Seitenwände (7a, 7b) im Wesentlichen auf dem Boden ruhen und ins Innere des Lagerbasisteils (1) gleiten können, derart, dass die zweite Rückwand (8) in eine Position gegenüber der ersten Rückwand (3) gelangt, wobei der Raum (10) bis zum Boden leer ist.

2. Verstaumöbel nach Anspruch 1, **dadurch gekennzeichnet, dass** das Lagerbasisteil (1) dazu ausgebildet ist, auf einem Rand der ersten Rückwand (3) auf den Boden gestellt zu werden.

3. Verstaumöbel nach einem der vorhergehenden Ansprüche, wobei das Ordnungselement (6) außerdem dazu ausgebildet ist, mindestens einen auf dem Boden liegenden Gegenstand durch Verlagerung des Ordnungselements (6) auf dem Boden in Richtung des Gegenstands aufzusammeln, wobei der Gegenstand in dem Raum (10) erfasst wird und durch Verlagerung des Ordnungselements (6) bis zum Lagerbasisteil (1) bewegt wird.

4. Verstaumöbel nach einem der vorhergehenden Ansprüche, **dadurch gekennzeichnet, dass** die Breite (H) des Ordnungselements (6) kleiner als die Breite (h) der am Lagerbasisteil (1) angeordneten Öffnung (5) ist.

5. Verstaumöbel nach einem der vorhergehenden Ansprüche, **dadurch gekennzeichnet, dass** das Lagerbasisteil (1) einen Sperrmechanismus umfasst, der dazu ausgebildet ist, das Ordnungselement (6) zu sichern, wenn es sich in dem Lagerbasisteil (1) befindet.

6. Verfahren zur Verwendung eines Verstaumöbels nach Anspruch 1, welches die Schritte umfasst:
i. Verlagern des Ordnungselements (6) durch Verschieben desselben auf dem Boden in Richtung eines einzusammelnden und auf dem Boden befindlichen Gegenstands;
ii. horizontales Verlagern des Ordnungselements (6) in Richtung des Gegenstands, um den Gegenstand zu erfassen;
iii. Verlagern des Ordnungselements (6) in Richtung des Lagerbasisteils (1) und Einsetzen des Ordnungselements (6) in die am Lagerbasisteil (1) angeordnete Öffnung (5).

7. Verfahren zur Verwendung eines Verstaumöbels nach Anspruch 6, **dadurch gekennzeichnet, dass** die Schritte i und ii wiederholt werden können, falls weitere Gegenstände einzusammeln sind.

8. Verfahren zur Verwendung eines Verstaumöbels nach einem der Ansprüche 6 oder 7, **dadurch gekennzeichnet, dass** der erste Schritt des Verfahrens darin besteht, das Ordnungselement (6) aus der am Lagerbasisteil (1) angeordneten Öffnung (5) herauszuziehen.

## Claims

1. Item of storage furniture comprising:
a storage base (1) comprising two first opposite lateral walls (2a, 2b), a first rear wall (3), a first upper wall (4) defining the top of the base and an opening (5) arranged at the front of the base (1), the storage base (1) being configured to be put on the ground on edges of the two first opposite lateral walls (2a, 2b);
a movable storage element (6) dimensioned to be received in the opening (5) arranged on the storage base (1), the storage element (6) being made up of two second opposite lateral walls (7a, 7b), a second rear wall (8), the second rear wall (8) thus comprising two sides which are connected to the two second lateral walls (7a, 7b) and thus forming a space (10) delimited by the two second lateral walls (7a, 7b) and the second rear wall (8), the storage element (6) being configured such that edges of the second rear wall (8) and of the two second opposite lateral walls (7a, 7b) rest essentially on the ground and can slide inside the storage base (1) in such a way that the second rear wall (8) is positioned in the direction away from the first rear wall (3), the space (10) being empty down to the ground.

2. Item of storage furniture according to Claim 1, **characterized in that** the storage base (1) is configured to be put on the ground on an edge of the first rear wall (3) .

3. Item of storage furniture according to either of the preceding claims, wherein the storage element (6) is further configured to collect at least one object placed on the ground by movement of the storage element (6) over the ground in the direction of the object, the object being captured in the space (10) and moved as far as the storage base (1) by movement of the storage element (6).

4. Item of storage furniture according to one of the preceding claims, **characterized in that** the width (H) of the storage element (6) is smaller than the width (h) of the opening (5) arranged on the storage base (1).

5. Item of storage furniture according to one of the preceding claims, **characterized in that** the storage base (1) comprises a blocking mechanism configured to secure the storage element (6) when it is in the storage base (1) .

6. Method of use of an item of storage furniture according to Claim 1, comprising the steps of:
i. moving the storage element (6) by sliding it over the ground towards an object to be collected which is disposed on the ground;
ii. moving the storage element (6) horizontally in the direction of the object in order to capture the object;
iii. moving the storage element (6) in the direction of the storage base (1) and inserting the storage element (6) into the opening (5) arranged on the storage base (1) .

7. Method of use of an item of storage furniture according to Claim 6, **characterized in that** steps i and ii can be repeated if other objects are to be collected.

8. Method of use of an item of storage furniture according to either of Claims 6 and 7, **characterized in that** the first step of the method is to remove the storage element (6) from the opening (5) arranged on the storage base (1).
